# EUROPÄISCHE PATENTSCHRIFT

(11) **EP 2 474 691 B1**
(45) Veröffentlichungstag und Bekanntmachung des Hinweises auf die Patenterteilung: **09.09.2020**
(21) Anmeldenummer: 11008957.0
(22) Anmeldetag: 10.11.2011
(51) Int. Cl.: E05B 65/00, E05C 9/20, E06B 3/48

(54) **Sektionaltor mit Riegelanordnung**
Sectional door with lock bolt assembly
Porte sectionnelle dotée d'un agencement de verrouillage

(30) Priorität: 10.01.2011 DE 102011008224
(43) Veröffentlichungstag der Anmeldung: 11.07.2012
(73) Patentinhaber: Hörmann KG Brockhagen, 33803 Steinhagen (DE)
(72) Erfinder: Brinkmann, Michael, Dr., 33790 Halle (DE)
(74) Vertreter: Seranski, Klaus

(56) Entgegenhaltungen:
- EP-A1- 1 826 342
- EP-B1- 1 722 052
- WO-A2-2007/133364
- BE-A- 528 030
- DE-A1-102004 047 166
- FR-A1- 2 866 919
- GB-A- 903 867

## Beschreibung

Die Erfindung betrifft ein Sektionaltor gemäß dem Oberbegriff des Patentanspruchs 1.

Torblätter von Sektionaltoren weisen eine Mehrzahl von bezüglich parallel zueinander verlaufenden Kippachsen gegeneinander verkippbaren Torblattelementen auf. Derartige Sektionaltore werden in Form von Garagentoren und in Form von Industrietoren zum Verschließen von Durchfahrten in Garagen und Industriehallen eingesetzt. In beiden Fällen ist das Torblatt in der Schließstellung üblicherweise etwa in einer Vertikalebene und in der Öffnungsstellung über Kopf etwa in einer Horizontalebene angeordnet. Zur Führung der Torblattbewegung zwischen der Schließstellung und der Öffnungsstellung sind üblicherweise Führungsschienen mit einem etwa geradlinig und etwa parallel zum seitlichen Torblattrand in der Schließstellung verlaufenden vertikalen Abschnitt, einem etwa geradlinig und etwa parallel zum seitlichen Torblattrand in der Öffnungsstellung verlaufenden horizontalen Abschnitt sowie ein die beiden geradlinigen Abschnitte miteinander verbindenden bogenförmigen Abschnitt vorgesehen.

Die Bewegbarkeit des Torblattes längs des bogenförmigen Abschnittes kann gewährleistet werden, weil die Torblattelemente des Torblatts um senkrecht zu den Führungsschienen verlaufende Kippachsen gegeneinander verkippbar miteinander verbunden sind. Dazu werden üblicherweise scharnierartige Verbindungselemente zwischen den Torblattelementen eingesetzt.

Falls eine Person einen mit einem derartigen Sektionaltor verschlossenen Raum verlassen will, muß das bei Industrietoren eine Breite von 5 m oder mehr aufweisende Torblatt als Ganzes von der Schließstellung in die Öffnungsstellung bewegt werden. Das bedeutet nicht nur eine beachtliche Belastung der mechanischen Elemente des Torblatts, sondern ist auch mit einem nennenswerten Zeitaufwand verbunden. Zur Lösung dieser Probleme wurde bereits vorgeschlagen, eine Tür mit einem um eine etwa senkrecht zu den Kippachsen und in der Schließstellung des Torblatts etwa in Schwererichtung verlaufende Schwenkachse bezüglich den benachbarten Torblattelementen verschwenkbaren Türblatt in das Torblatt zu integrieren. Eine derartige "Schlupftür" ermöglicht das Verlassen des mit dem Torblatt verschlossenen Raums auch ohne Öffnen des Torblatts als Ganzes. Vielmehr muß nur das in das Torblatt integrierte Türblatt durch Verschwenken um die Schwenkachse geöffnet werden. Zur Ermöglichung einer Öffnungsbewegung des Torblatts mit dem darin integrierten Türblatt besteht auch das Türblatt derartiger Konstruktionen aus einer Mehrzahl von bezüglich kolinear zu den Kippachsen verlaufenden Achsen gegeneinander verkippbaren Türblattelementen. Im Stand der Technik sind solche Schlupftüren auch für Rolltore offenbart. Ein Beispiel ist in der BE 528030 beschrieben.

Zur Gewährleistung der in der Regel erforderlichen Einbruchssicherheit muß in der Torblattschließstellung nicht nur eine der Bewegung des Torblatts von der Schließstellung in die Öffnungsstellung entgegenwirkende Riegelanordnung, sondern auch eine in einer Verriegelungsstellung einer Schwenkbewegung des Türblatts um die Schwenkachse entgegenwirkende Riegelanordnung vorgesehen werden, damit ein Eindringen in den mit dem Torblatt verschlossenen Raum auch nicht durch die Schlupftür möglich ist. Derartige Riegelanordnungen weisen üblicherweise ein in einem Türblattelement aufgenommenes Schloß auf, dessen Riegelelement in der Verriegelungsstellung in einer Ausnehmung aufgenommen ist, welche in dem dem Türblattelement zugewandten Rand des benachbarten Torblattelementes vorgesehen ist. Eine Möglichkeit, mehrere Torblattelemente eines Sektionaltors gleichzeitig zu verriegeln bzw. zu entriegeln, ist in der FR 2 866 919 beschrieben.

Im Hinblick auf den Umstand, daß Torblattelemente und Türblattelemente herkömmlicher Tore der eingangs beschriebenen Art üblicherweise aus Metallschalen mit einer Wandstärke von 1 mm oder weniger bestehen, zwischen denen ein Dämmmaterial angeordnet sein kann, wurde zur Verbesserung der Einbruchssicherheit bereits vorgeschlagen, das das Schloß aufnehmende Türblattelement sowie das benachbarte Torblattelement mit Verstärkungselementen auszustatten, welche ein gewaltsames Öffnen erschweren. Es hat sich allerdings gezeigt, daß eine zufriedenstellende Einbruchssicherheit mit diesen Maßnahmen nicht erreichbar ist.

Angesichts dieser Probleme im Stand der Technik wird in der DE 20 2005 007 416 A1 eine Verbesserung der bekannten Riegelanordnung vorgeschlagen, bei der die Riegelanordnung mindestens zwei Riegeleinrichtungen aufweist, von denen jede in der Verriegelungsstellung einer Schwenkbewegung jeweils eines Türblattelements bezüglich einem benachbarten Torblattelement entgegenwirkt. Bei der in der genannten Schrift beschriebenen Riegelanordnung sind die Riegelelemente der Riegeleinrichtungen in Form von Schubbolzen verwirklicht, welche einzeln zu betätigen sind. Angesichts des mit der Betätigung der einzelnen Riegelemente verbundenen Zeitaufwands wird häufig beobachtet, daß nur eines der Riegelelemente tatsächlich in die Verriegelungsstellung gebracht wird, so daß eine zufriedenstellende Einbruchssicherheit in der Tat nicht regelmäßig gewährleistet ist. Eine einfache Bedienung von Riegelanordnungen mit zwei oder mehr Riegeleinrichtungen wird durch eine in der EP 1 722 052 B1 beschriebene Verbesserung der bekannten Riegelanordnungen erreicht. Bei der in dieser Schrift beschriebenen Riegelanordnung nach dem Oberbegriff des Patentanspruchs 1 sind die einzelnen Riegeleinrichtungen über ein Gestänge an ein gemeinsames Betätigungselement gekoppelt. Dieses Gestänge umfaßt eine Mehrzahl von Kopplungsstangen, von denen jede in Richtung der Schwenkachse verschiebbar an einem Türblattelement festgelegt ist, wobei ein Verkippen der mit den Kopplungsstangen ausgestatteten Türblattelemente bezüglich der Kippachsen bei gleichzeitiger Gewährleistung einer zuverlässigen Kraftübertragung zwischen der Betätigungseinrichtung und den Riegeleinrichtungen durch elastische Verbindungselemente zwischen den einzelnen Kopplungsstangen ermöglicht wird. Diese elastischen Verbindungseinrichtungen können gemäß EP 1 722 052 B1 durch zylindrische Zugfedern verwirklicht werden, die an benachbarten Kopplungsstangen befestigt sind.

Auch die DE 10 2004 047 166 A1 sowie die EP 1 826 342 A1 offenbaren ein Sektionaltor mit einer Riegelanordnung nach dem Oberbegriff des Patentanspruchs 1. Die Kopplungsstangen sind dabei über Gelenke dauerhaft und gegeneinander verkippbar miteinander verbunden.

Es hat sich allerdings erwiesen, daß die Montage entsprechender Riegelanordnungen an Schlupftüren eines Sektionaltors mit einem beachtlichen Aufwand verbunden ist, weil zunächst die Kopplungsstangen an den einzelnen Türblattelementen angebracht und an die entsprechenden Regeleinrichtungen gekoppelt werden müssen, wonach dann die eine Verkippung der Türblattelemente bezüglich der Kippachsen ermöglichende Verbindung zwischen den Kopplungsstangen herzustellen ist.

Angesichts dieses Mangels wurde in der DE 10 2008 039 746 A1 eine Riegelanordnung vorgeschlagen, bei der die Verbindungseinrichtung mindestens ein sich durchgehend über die gesamte Länge zwischen der Betätigungseinrichtung und mindestens einer Riegeleinrichtung erstreckendes und insgesamt bezüglich senkrecht zu seiner Längsachse und parallel zu den Kippachsen verlaufenden Biegelinien biegbares, insbesondere elastisch biegbares Verbindungselement aufweist. Gemäß der genannten Schrift könne mit derartigen Riegelanordnungen ausgestatte Sektionaltore hergestellt werden, indem in einem ersten Verfahrensabschnitt eine zur Aufnahme einer Riegeleinrichtung und/oder einer Betätigungseinrichtung ausgelegte Ausnehmung in einem zwischen zwei Schalen angeordneten Kern des Türblattelementes gebildet wird, danach ein Abdeckelement auf den mit der Ausnehmung ausgestatteten Rand des Türblattelementes aufgesetzt und dann eine Riegeleinrichtung und/oder eine Betätigungseinrichtung in eine Ausnehmung des Abdeckelementes eingeführt und anschließend ein Verbindungselement in eine vorzugsweise nutförmige Ausnehmung in dem Kern eingeführt wird. Wenngleich auf diese Weise eine deutliche Vereinfachung der Montage von Riegelanordnungen für in ein Sektionaltorblatt integrierte Schlupftüren erreicht wird, hat es sich gezeigt, daß immer noch ein beachtlicher Zeitaufwand für diese Montage benötigt wird.

Weiter ist in der WO 2007/133364 A2 ein Sektionaltor mit einer alternativen Riegelanordnung beschrieben, bei der eine Verriegelung bzw. Entriegelung der an mehreren Türblattelementen einer Schlupftür angeordneten Riegelelementen durch eine Schwenkbewegung einer an die Riegelelemente gekoppelten Betätigungsstange um eine parallel zur Schwenkachse des Torblatts verlaufende Achse bewirkt wird.

Angesichts dieser Probleme im Stand der Technik liegt der Erfindung die Aufgabe zugrunde, eine Weiterbildung von Sektionaltoren mit Riegelanordnungen für Schlupftüren bereitzustellen, die bei einfacher Montage eine zufriedenstellende Einbruchssicherheit gewährleistet.

Erfindungsgemäß wird diese Aufgabe durch eine Weiterbildung der bekannten Sektionaltore mit einer Riegelanordnung gelöst, die im wesentlichen durch den kennzeichnenden Teil des Patentanspruchs 1 charakterisiert ist.

Diese Erfindung geht auf die Erkenntnis zurück, daß es zur Gewährleistung der Funktionssicherheit einer eine Mehrzahl von Riegeleinrichtungen aufweisenden Riegelanordnungen nicht erforderlich ist, die den einzelnen Türblattelementen zugeordneten Abschnitte der die Betätigungseinrichtung mit den Riegeleinrichtungen verbindenden Verbindungseinrichtungen dauerhaft miteinander zu verbinden. Vielmehr reicht es zur Gewährleistung der Funktionssicherheit aus, wenn Schub- und/oder Zugkräfte in der Schließstellung des Torblatts über geeignete den Kopplungsstangen zugeordnete Kopplungsflächen übertragen werden können, wobei die Kopplungsflächen vorzugsweise an den Kopplungsstangen selbst gebildet sind. Diese Kopplungsflächen weisen eine Flächennormale auf, welche eine parallel zur Längsachse der Kopplungsstangen verlaufende Komponente aufweist, und können ohne Beeinträchtigung der Funktionssicherheit der Riegelanordnung im Verlauf einer Torblattbewegung längs eines bogenförmigen Abschnittes einer vorgegebenen Bahn vollständig voneinander gelöst werden, so daß der Kontakt zwischen den Kopplungsstangen vollständig aufgehoben wird. Die Kopplungsstangen der Riegelanordnungen können an den einzelnen Türblattelementen oder an den den einzelnen Türblattelementen benachbarten Torblattelementen befestigt sein. Im Rahmen der Erfindung hat es sich allerdings als besonders vorteilhaft erwiesen, wenn die Kopplungsstangen an den Türblattelementen selbst gehalten sind.

Die Türblattelemente mit den daran gehaltenen Kopplungsstangen können als vormontierte Baugruppen vor Ort zur Herstellung von in ein Torblatt integrierten Türblättern miteinander verbunden werden, ohne daß dabei noch eine Verbindung zwischen den einzelnen Kopplungsstangen hergestellt werden muß. Es ist bei Einsatz erfindungsgemäßer Sektionaltore mit einer Riegelanordnung also nicht mehr erforderlich, die Verbindungseinrichtung der Riegelanordnung an den fertig montierten Türblättern anzubringen. Dadurch wird die Montage vor Ort deutlich vereinfacht, weshalb ein wesentlicher Teil der Montagearbeit bei der Produktion der vormontierten Baugruppen, bestehend aus Türblattelementen, Kopplungsstangen und ggf. Riegeleinrichtungen, werksseitig, d.h. gegebenenfalls maschinell, durchgeführt werden kann.

Im Rahmen der Erfindung ist auch an den Einsatz von Sektionaltoren mit einer Riegelanordnung gedacht, bei denen die einzelnen Kopplungsstangen mit gegebenenfalls in den vormontierten Baugruppen integrierten Vorspanneinrichtungen in eine der Verriegelungsstellung entsprechende Position vorgespannt sind und dann über die Kopplungsfläche nur noch eine der Vorspannkraft entgegenwirkende Zug- oder Druckkraft zwischen die Kopplungsstangen übertragen werden muß, um eine Entriegelung der Verriegelungsanordnung zu bewirken. Aus Kostengründen und im Hinblick auf eine weitere Verbesserung der angestrebten Funktionssicherheit hat es sich allerdings als günstig erwiesen, wenn mindestens einem axialen Ende mindestens einer Kopplungsstange mindestens zwei einander entgegengesetzte Kopplungsflächen zugeordnet sind, von denen eine zum Übertragen einer Schubkraft und die andere zum Übertragen einer Zugkraft auf eine benachbarte Kopplungsstange ausgelegt ist. Bei dieser Ausführungsform der Erfindung kann auf den Einsatz von den einzelnen Kopplungsstangen zugeordneten Vorspannelementen verzichtet werden. Weiterhin wird eine Erhöhung der Funktionssicherheit erreicht, weil der Einsatz von zwei einander entgegengesetzten Kopplungsflächen eine zuverlässige Positionierung der Kopplungsflächen einer Kopplungsstange bezüglich den Kopplungsflächen der benachbarten Kopplungsstange ermöglicht.

Bei einer besonders bevorzugten Ausführungsform der Erfindung wird eine zuverlässige Positionierung der Kontaktflächen benachbarter Kopplungsstangen zueinander dadurch erreicht, daß mindestens eine Kontaktfläche durch ein mit der Kopplungsstange verbundenes, insbesondere einstückig damit ausgeführtes Endstück gebildet ist, das eine sich vorzugsweise ausgehend von einer der Torblattaußenseite zugewandten Begrenzungsfläche der Kopplungsstange bzw. des Endstücks in einer senkrecht zu der durch die Kippachse und der Schwenkachse aufgespannte Ebene verlaufenden Richtung erstreckende Einbuchtung und/oder Bohrung aufweist, in der zumindest in der Schließstellung des Torblatts ein axialer Endbereich und/oder ein an dem Endbereich vorgesehener und sich in einer senkrecht zu der durch die Kippachse und die Schwenkachse aufgespannte Ebene verlaufenden Richtung erstreckener Vorsprung, insbesondere in Form eines Kegelstifts, der benachbarten Kopplungsstange bzw. eines diesem zugeordneten, insbesondere einstückig damit ausgeführten Endstücks zumindest teilweise aufgenommen ist.

Bei dieser Ausführungsform der Erfindung wird erreicht, daß Endstücke der Kopplungsstangen in der Schließstellung des Torblatts miteinander verhakt sind, indem der Endbereich des einen Endstücks bzw. der Vorsprung in der Einbuchtung bzw. Bohrung des anderen Endstücks aufgenommen ist, wobei gleichzeitig durch die Ausrichtung der Einbuchtung in einer sich senkrecht zu der Kippachse und der Schwenkachse aufgespannten Ebene verlaufenden Richtung sichergestellt ist, daß der in der Einbuchtung aufgenommene Endbereich bzw. der in der Bohrung aufgenommene Vorsprung bei Durchlaufen des bogenförmigen Abschnittes der vorgegebenen Bahn im Verlauf einer Öffnungsbewegung oder Schließbewegung des Torblatts aus der Einbuchtung bzw. Bohrung ausgeschwenkt werden kann, ohne die Öffnungs- oder Schließbewegung zu behindern. Dabei können in der Schließstellung des Torblatts über den in der Einbuchtung bzw. Bohrung aufgenommenen Endbereich bzw. Vorsprung sowohl Zugkräfte als auch Druckkräfte zwischen den Kopplungsstangen übertragen werden. Das Einführen des Endbereichs bzw. Vorsprungs in die Einbuchtung bzw. Bohrung kann zuverlässig gewährleistet werden, wenn sich die Einbuchtung bzw. Bohrung in der Einführrichtung verjüngt, um so einen das Einführen des dazu darin aufzunehmenden Endbereichs bzw. Vorsprungs erleichternden erweiterten Mündungsbereich zu bilden.

Bei der zuletzt beschriebenen Ausführungsform der Erfindung wird eine besonders gute Funktionssicherheit erreicht, wenn die Einbuchtung an ihrem dem axialen Ende des Endstücks zugewandten Rand bzw. an ihrem der benachbarten Kopplungsstange zugewandten Rand zwei in Richtung der Kippachse voneinander beabstandete Führungsbereiche aufweist, zwischen denen zumindest in der Schließstellung des Torblatts ein den in der Einbuchtung aufgenommenen Endbereich mit dem außerhalb der Einbuchtung angeordneten Rest der Kopplungsstange bzw. des diesem zugeordneten Endstücks verbindender Verbindungsbereich angeordnet ist, wobei der in der Einbuchtung aufgenommene Endbereich in Richtung der Kippachse eine größere Breite aufweist als der Verbindungsbereich, so daß mindestens eine dem Verbindungsbereich zugewandte Kopplungsfläche des in der Einbuchtung aufgenommenen Endbereichs an mindestens einer Kopplungsfläche mindestens eines die Einbuchtung begrenzenden Führungsbereichs anlegbar ist, um so Zugkräfte zwischen den Kopplungsstangen übertragen zu können. Durch die Aufnahme des Verbindungsbereichs zwischen den Führungsbereich wird eine genaue Positionierung der Kopplungsflächen benachbarter Kopplungsstangen ermöglicht, wobei das Einführen des Verbindungsbereichs zwischen den Führungsbereichen erleichtert werden kann, wenn sich der Abstand zwischen den Führungsflächen in der Einführrichtung verringert, um so ein das Einführen des Verbindungsbereichs erleichternden erweiterten Mündungsbereich zwischen den Führungsbereichen bereitzustellen.

Eine weitere Verbesserung der Funktionssicherheit erfindungsgemäßer Sektionaltore mit einer Riegelanordnung kann erreicht werden, wenn mindestens eine Kopplungsstange verdrehsicher bezüglich dem Türblattelement gehalten ist. Dazu kann die Kopplungsstange in axialer Richtung verschiebbar bezüglich Verdrehungen um die Längsachse gesichert in einer an dem Türblattelement festgelegten Führungseinrichtung aufgenommen sein. Die angestrebte Verdrehsicherung wird durch jede Kopplungsstangenform ermöglicht, welche eine von der Kreisscheibenform abweichende Radialschnittfläche aufweist. Ferner kann die Kopplungsstange einen in einen sich in Richtung der Schwenkachse erstreckenden 'Führungsschlitz der Führungseinrichtung aufgenommenen Führungsstift aufweisen oder die Führungseinrichtung kann einen in einem Führungsschlitz der Kopplungsstange aufgenommenen Führungsstift umfassen. Fertigungstechnisch hat es sich allerdings als besonders einfach erwiesen, wenn die Kopplungsstange eine polygonale Querschnittfläche aufweist, insbesondere eine quadratische oder rechteckige Radialschnittfläche besitzt. Durch die verdrehsichere Führung der Kopplungsstange wird sichergestellt, daß die Einbuchtung bzw. Bohrung zuverlässig in einer senkrecht zu einer durch die Kippachse und die Schwenkachse aufgespannten Ebene verlaufenden Richtung ausgerichtet ist, um so eine störungsfreie Öffnungs- oder Schließbewegung des Torblatts zu erreichen.

Die Kopplung der Kopplungsstange an die Riegeleinrichtung kann im Rahmen der Erfindung beispielsweise dadurch erfolgen, daß die Kopplungsstange eine Riegeleinrichtung durchsetzt und die Schubbewegung der Kopplungsstange in geeigneter Weise durch eine in der Riegeleinrichtung angeordnete Übertragungseinrichtung auf das Riegelelement übertragen wird. Fertigungstechnisch und montagetechnisch hat es sich allerdings als besonders günstig erwiesen, wenn mindestens einer Kopplungsstange eine die Kopplungsstange in radialer Richtung erweiternde, vorzugsweise außerhalb der zur verdrehsicheren Führung der Kopplungsstange ausgelegten Führungseinrichtung angeordnete und in axialer Richtung mit der Kopplungsstange bewegbare Mitnehmereinrichtung zum Ankoppeln der Kopplungsstange an die Riegeleinrichtung zugeordnet ist. Bei dieser Ausführungsform der Erfindung ist keine besondere Anpassung der Riegeleinrichtung an die Kopplungsstange erforderlich. Vielmehr kann die Kopplungsstange vollständig außerhalb der Riegeleinrichtung angeordnet sein, wobei die Bewegung der Kopplungsstange über die die Kopplungsstange in radialer Richtung erweiternde, also in einer senkrecht zur Längsachse der Kopplungsstange verlaufenden Ebene erweiternde Mitnehmereinrichtung auch die Riegeleinrichtung übertragen wird.

Bei einer weiter bevorzugten Ausführungsform der Erfindung kann die Mitnehmereinrichtung mindestens ein von der Kopplungsstange durchsetztes und an ein Stellglied der Riegeleinrichtung koppelbares Mitnehmerelement aufweisen. Dabei kann das Stellglied einen außerhalb eines Gehäuses der Riegeleinrichtung freiliegenden Stößel aufweisen, an dessen Stirnfläche eine Begrenzungsfläche der Mitnehmereinrichtung im Verlauf einer Schub- und/oder Zugbewegung der Kopplungsstange anlegbar ist, wobei im besonderen auch daran gedacht ist, die axiale Bewegung des Stößels der Riegeleinrichtung über eine geeignete Wandlereinrichtung in eine Schwenkbewegung eines Riegelelementes und/oder eine Linearbewegung des Riegelelementes in einer senkrecht zur Schubbewegung der Kopplungsstange verlaufenden Richtung umzuwandeln.

Eine weitere Vereinfachung der Montage der Riegelanordnungen kann erreicht werden, wenn die Mitnehmereinrichtung ein an der Kopplungsstange befestigtes und bezüglich dem Mitnehmerelement in einer senkrecht zur Schwenkachse bzw. senkrecht zur Längsachse der Kopplungsstange verlaufenden Ebene bewegbares Übertragungselement zum Übertragen einer axialen Bewegung der Kopplungsstange auf das Mitnehmerelement aufweist. Durch die in einer senkrecht zur Längsachse der Kopplungsstange schwimmende Lagerung der Kopplungsstange bezüglich dem Mitnehmerelement mit Hilfe des Übertragungselements können ohne Beeinträchtigung der Funktionssicherheit einer erfindungsgemäßen Riegelanordnung Fluchtungsfehler in einer senkrecht zur Längsachse der Kopplungsstange verlaufenden Richtung ausgeglichen werden. Dazu kann die Kopplungsstange das Übertragungselement durchsetzen und gegebenenfalls mit einer Klemmeinrichtung, wie etwa einer das Übertragungselement durchsetzenden Klemmschraube, an der Kopplungsstange befestigt werden. Dabei durchsetzt die Klemmschraube das Übertragungselement in einer senkrecht zur Längsachse der Kopplungsstange verlaufenden Richtung und liegt mit ihrer Stirnfläche an dem das Übertragungselement durchsetzenden Abschnitt der Kopplungsstange an.

Eine weitere Erhöhung der Funktionssicherheit der Riegelanordnungen läßt sich erreichen, wenn die Mitnehmereinrichtung eine bezüglich dem Türblatt-element festgelegte, insbesondere an dem Türblattelement befestigte Führungsanordnung zum Führen und gegebenenfalls Begrenzen der Bewegung des Mitnehmerelementes und/oder des Übertragungselementes in Richtung der Schwenkachse bzw. in Richtung der Längsachse der Kopplungsstange aufweist.

Wenn die Führungsanordnung eine auch zum Befestigen der Riegeleinrichtung bezüglich dem Türblattelement dienende Führungsplatte aufweist, kann mit Hilfe der Führungseinrichtung gleichzeitig eine genaue Positionierung der Mitnehmereinrichtung bezüglich der Riegeleinrichtung erreicht werden. Dazu kann die Führungsplatte einen Führungsschlitz aufweisen, in den Führungsvorsprünge des Mitnehmerelementes und/oder des Übertragungselementes eingreifen können.

Wie der vorstehenden Erläuterung zu entnehmen ist, umfaßt ein erfindungsgemäßes Sektionaltor ein Torblatt, ein in dem Torblatt integriertes Türblatt, eine zum Führen der Torblattbewegung zwischen einer Öffnungsstellung und einer Schließstellung ausgelegte Führungsschienenanordnung mit einem bogenförmigen Bereich zwischen zwei geradlinig verlaufenden Bereichen und eine Riegelanordnung.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird, erläutert. In der Zeichnung zeigt:
- Figur 1: eine schematische Darstellung von zwei mit einer erfindungsgemäßen Riegelanordnung ausgestatteten Türblattelementen einer in ein Sektionaltorblatt integrierbaren Schlupftür,
- Figur 2: eine schematische Schnittdarstellung eines Türblattelementes in einer senkrecht zur Schwenkachse des Türblatts verlaufenden Schnittebene,
- Figur 3: eine perspektivische Ansicht eines Übergangsbereichs zwischen zwei aufeinanderfolgenden Kopplungsstangen einer erfindungsgemäßen Riegelanordnung,
- Figur 4: eine andere perspektivische Ansicht eines Übergangsbereichs zwischen zwei aufeinanderfolgenden Kopplungsstangen einer erfindungsgemäßen Riegelanordnung,
- Figur 5: eine den Bewegungsablauf der Kopplungsstangen bei einer Torblattbewegung längs eines bogenförmigen Bereichs einer durch Führungsschienen vorgegebenen Bahn verdeutlichende Darstellung,
- Figur 6: eine den Bewegungsablauf der Kopplungsstangen einer erfindungsgemäßen Riegelanordnung in einer anderen Betriebsstellung bei einer Bewegung des Torblatts längs eines bogenförmigen Bereichs einer durch Führungsschienen vorgegebenen Bahn veranschaulichende Darstellung,
- Figur 7: eine Darstellung einer Mitnehmereinrichtung einer erfindungsgemäßen Riegelanordnung,
- Figur 8: eine den Übergangsbereich zwischen zwei Kopplungsstangen einer erfindungsgemäßen Riegelanordnung gemäß einer zweiten Ausführungsform der Erfindung veranschaulichende Darstellung und
- Figur 9: eine den Übergangsbereich zwischen zwei Kopplungsstangen einer erfindungsgemäßen Riegelanordnung gemäß einer dritten Ausführungsform der Erfindung veranschaulichende Darstellung.

In Figur 1 sind zwei in Richtung der Schwenkachse des Türblattes aufeinanderfolgende Türblattelemente 10 und 20 dargestellt, von denen jedes Blechschalen mit einer Wandstärke von weniger als 1 mm aufweisen kann, zwischen denen ein Schaumkern aufgenommen ist. Die den benachbarten Torblattelementen zugewandten Ränder der Türblattelemente 10 und 20 sind von beispielsweise als Aluminiumstrangpreßprofil ausgeführten Abdeckelementen 12 bzw. 22 abgedeckt, um so den zwischen den Blechschalen aufgenommenen Schaumkern zu schützen und das Türblattelement zu stabilisieren. In dem Abdeckprofil 12 ist ein sich in den Schaumkern des Türblattelementes 10 erstreckendes eine Riegeleinrichtung sowie eine Betätigungseinrichtung einer erfindungsgemäßen Riegelanordnung bildendes Schloß 14 eingelassen. In das Abdeckprofil 22 des Türblattelementes 20 ist eine über die durch das Schloß 14 betätigbare Riegeleinrichtung 24 einer erfindungsgemäßen Riegelanordnung eingelassen. Auch die Riegeleinrichtung 24 erstreckt sich ausgehend von dem Abdeckprofil 22 in den zwischen den Metallschalen des Türblattelementes 20 aufgenommenen Schaumkern. Aus einer vergleichenden Betrachtung der Figuren 1a) und 1b) geht hervor, daß die Riegeleinrichtung 24 bei Durchlaufen eines bogenförmigen Abschnitts einer die Torblattbewegung führenden Führungsbahn bezüglich dem Schloß 14 verkippt wird.

Die Übertragung einer zur Betätigung der Riegeleinrichtung 24 dienenden Bewegung von dem Schloß 14 auf die Riegeleinrichtung 24 unter gleichzeitiger Gewährleistung der Verkippung aufeinanderfolgender Türblattelemente erlaubende Verbindungseinrichtung wird nachstehend anhand der Figuren 2 bis 4 im einzelnen erläutert. Danach weist die Verbindungseinrichtung zwei Kopplungsstangen 110 und 210 auf, von denen die Kopplungsstange 110 bezüglich dem Türblattelement 10 in Richtung der Schwenkachse des Türblatts verschiebbar an dem Türblattelement 10 angebracht ist. Dazu ist die Kopplungsstange 110 gemäß der Schnittdarstellung in Figur 2 in einem Führungskanal 16 des Abdeckelementes 12 aufgenommen. Der Führungskanal 16 ist einstückig mit dem Abdeckelement 12 ausgeführt und weist einen rechteckigen Querschnitt auf, dessen Form und Größe an den Rechteckquerschnitt der Kopplungsstange 110 angepaßt ist. Auf diese Weise wird eine verdrehsichere Führung der Kopplungsstange 110 bei einer Bewegung in Richtung der Schwenkachse, d.h. senkrecht zur Papierebene in Figur 2, erreicht. Ebenso ist die Kopplungsstange 210 in einem rechteckförmigen Führungskanal des Abdeckelements 22 in Richtung der Schwenkachse verschiebbar aufgenommen und bezüglich dem Türblattelement 20 festgelegt.

Gemäß Figur 3 weist die Kopplungsstange 110 ein einstückig damit ausgeführtes und der Kopplungsstange 210 zugewandtes Endstück 112 auf, während die Kopplungsstange 210 ein ebenfalls einstückig damit ausgeführtes und der Kopplungsstange 110 zugewandtes Endstück 212 umfaßt. Wie besonders deutlich in Figur 4 zu erkennen ist, sind die Endstücke 112 und 212 bei fluchtender Anordnung der Kopplungsstangen 110 und 210 ineinander verhakt, so daß eine Schub- und eine Zugbewegung von der Kopplungsstange 110 auf die Kopplungsstange 210 übertragen werden kann. Dazu weist die Kopplungsstange 110 stirnflächenseitige und bei der in Figur 4 dargestellten Ausführungsform nach oben weisende Kopplungsflächen 114 auf, die bei fluchtender Anordnung der Kopplungsstangen 110 und 210 an Kopplungsflächen 214 der Kopplungsstange 210 anliegen. Zur Übertragung einer Zugbewegung weist die Kopplungsstange 110 weitere den Kopplungsflächen 114 entgegengesetzte und bei der in Figur 4 dargestellten Ausführungsform nach unten weisende Kopplungsflächen 122 auf, welche in Anlage an Kopplungsflächen 222 des Endstücks 212 der Kopplungsstange 210 gebracht werden können. Zur Bildung der Kopplungsflächen 122 weist das Endstück 112 eine sich in einer senkrecht zu einer durch die Schwenkachse und die Kippachse zwischen aufeinanderfolgenden Türblattelementen aufgespannten Ebene erstreckende und bei der in Figur 4 dargestellten Ausführungsform von der Außenseite der Kopplungsstange 110 ausgehende Einbuchtung 120 auf, deren obere Ränder die Kopplungsflächen 122 bilden.

In der Einbuchtung 120 ist ein unterer axialer Endbereich 220 der Kopplungsstange 210 bzw. des Endstücks 212 aufgenommen. Die oberen Begrenzungsflächen 222 des Endbereichs 220 bilden Kopplungsflächen, welche bei der Übertragung von Zugkräften von der Kopplungsstange 110 auf die Kopplungsstange 210 mit den Kopplungsflächen 122 am oberen Rand der Einbuchtung 120 zusammenwirken. Durch die untere Begrenzungsfläche des Endbereichs 220 und den unteren Rand der Einbuchtung 120 können weiter zur Übertragung von Schubkräften von der Kopplungsstange 110 auf die Kopplungsstange 210 dienende Kopplungsflächen gebildet werden.

Der Endbereich 220 der Kopplungsstange 210 ist über einen Verbindungsbereich 230 mit dem außerhalb der Kopplungsstange 110 freiliegenden Bereich der Kopplungsstange 220 verbunden. Der Verbindungsbereich 230 ist zwischen zwei in Richtung der Kippachsen voneinander beabstandeten Führungsbereichen 130 am oberen Ende der Kopplungsstange 110 aufgenommen. Dadurch wird eine raumsparende Verhakung der Kopplungsstangen 110 und 210 ermöglicht, welche die Übertragung von Zug- und Schubkräften von der Kopplungsstange 110 auf die Kopplungsstange 210 erlaubt.

Gleichzeitig wird durch diese Übertragung eine Bewegung des Torblatts bzw. des in das Torblatt integrierten Türblatts durch einen bogenförmigen Bereich einer vorgegebenen Bahn ermöglicht. Der Bewegungsablauf ist in Figur 5 dargestellt, wobei der Endbereich 220 der Kopplungsstange 210 im Verlauf der Torblattbewegung längs eines bogenförmigen Bereichs der durch Führungsschienen vorgegebenen Bahn aus der Einbuchtung 120 am oberen Endstück der Kopplungsstange 110 herausschwenkt. Das wird durch die Ausrichtung der Einbuchtung 120 in einer sich senkrecht zu der durch die Kippachsen und die Schwenkachsen aufgespannten Ebene ermöglicht. Bei der Darstellung gemäß Figur 5 befindet sich die Riegelanordnung in einer nicht verriegelten Stellung, aus der sie durch Übertragen von Zugkräften von der Kopplungsstange 110 auf die Kopplungsstange 210 in eine in Figur 6 dargestellte verriegelte Stellung überführbar ist. In dieser Stellung ist der Übergangsbereich zwischen den Kopplungsstangen 110 und 210 bezüglich der Kippachse versetzt, so daß der Endbereich 220 der Kopplungsstange 210 bei einer Torblattbewegung weiter aus den Einbuchtungen 120 der Kopplungsstange 110 bzw. des Endstücks 112 herausgeschwenkt wird. Sowohl bei der in Figur 5 dargestellten Bewegung mit nicht verriegelter Riegelanordnung als auch bei der in Figur 6 dargestellten Bewegung mit verriegelter Riegelanordnung werden die Kopplungsflächen 114, 122, 214 und 222 bei einer Torblattbewegung längs eines bogenförmigen Abschnitts der vorgegebenen Bahn vollständig voneinander gelöst und gelangen im weiteren Verlauf der Bahn wieder in eine Stellung, in der sie durch eine Axialbewegung wieder aneinander anlegbar sind und eine Übertragung von Schub- und Zugkräften ermöglichen. Durch die erfindungsgemäße Ausbildung der Kopplungsstangen wird daher eine zuverlässige Übertragung von Schub- und Zugbewegungen zwischen den Kopplungsstangen 110 und 210 bei gleichzeitiger Gewährleistung einer störungsfreien Torblattbewegung ermöglicht.

In Figur 7 ist eine zum Ankoppeln der Kopplungsstangen 110 und 210 an einer Riegelanordnung ausgelegte Mitnehmereinrichtung gezeigt. Die Mitnehmereinrichtung weist ein von der Kopplungsstange 110 durchsetztes Mitnehmerelement 310 auf, wobei die Kopplungsstange 110 mit Spiel in dem Mitnehmerelement 310 aufgenommen ist. Das Mitnehmerelement kann an ein Stellglied 50 des als Betätigungs- und Riegeleinrichtung dienenden Schlosses 14 angelegt werden.

Das Mitnehmerelement 310 weist zwei in Richtung der Schwenkachse voneinander beabstandete und über einen Verbindungsschenkel miteinander verbundene in einer senkrecht zu der Schwenkachse verlaufenden Schnittebene etwa U-förmig ausgeführte Aufnahmeschenkel 314 auf, zwischen denen ein in einer senkrecht zu der Schwenkachse verlaufenden Ebene ebenfalls etwa U-förmiges Übertragungselement 320 aufgenommen ist. Das Übertragungselement 320 wird, wie besonders deutlich in Figur 7d zu erkennen ist, ebenfalls von der Kopplungsstange 110 durchsetzt. Die Kopplungsstange wird über eine in eine Gewindebohrung 322 des Übertragungselementes 320 eingeschraubte Klemmschraube an die Übertragungseinrichtung geklemmt. Durch die zweiteilige Ausführung der Mitnehmereinrichtung mit dem Mitnehmerelement 310 und dem Übertragungselement 320 wird der Ausgleich von Fluchtungsfehlern in senkrechter Flucht der Schubstange ermöglicht, wobei bei gleichzeitigem Gewährleisten der Übertragung von Schub- und Zugbewegungen von der Kopplungsstange 110 auf das Stellglied 15 bzw. vom Stellglied 15 auf die Kopplungsstange 310 eine in einer senkrecht zu der Längsrichtung der Kopplungsstange 110 verlaufenden Ebene schwimmende Lagerung der Kopplungsstange 110 mit Hilfe der zwischen den Bereichen 314 aufgenommenen Verbindungseinrichtung 320 ermöglicht wird.

Die Bewegung der Mitnehmereinrichtung bezüglich dem Schloß 14 wird über eine Führungseinrichtung geführt. Die Führungseinrichtung weist an dem Mitnehmerelement 310 und dem Übertragungselement 320 vorgesehene Führungsvorsprünge 316 bzw. 326 auf, welche in einem sich parallel zur Kopplungsstange 110 erstreckenden Führungsschlitz 352 geführt werden, der in einer zum Befestigen der durch das Schloß 14 gebildeten Riegeleinrichtung an dem Türblattelement dienenden Führungsplatte 350 gebildet ist. Durch Zusammenwirken der Führungsvorsprünge 316 und 326 mit dem Führungsschlitz 352 wird die Axialbewegung bzw. Hubbewegung der Mitnehmereinrichtung und damit auch der Kopplungsstange 110 geführt und axial begrenzt.

Die in Figur 8 dargestellte Ausführungsform der Erfindung unterscheidet sich im wesentlichen dadurch von der anhand der Figuren 2 bis 6 dargestellten Ausführungsform der Erfindung, daß der in die sich senkrecht zu der durch die Kippachsen und Schwenkachsen aufgespannten Ebene erstreckende Einbuchtung erstreckende Endbereich in Form einer sich bei miteinander fluchtenden Kopplungsstangen 110 und 120 jeweils in eine sich senkrecht zu der durch die Schwenkachse und die Kippachse aufgespannte Ebene erstreckende Richtung erstreckenden Kegelstift 220 a gebildet ist, welcher in der komplementär dazu ausgeführten Einbuchtung bzw. Bohrung im Endstück 112 a der Kopplungsstange 110 a aufgenommen ist. Wie aus einer vergleichenden Betrachtung der Figuren 8a bis 8c hervorgeht, kann der Kegelstift 220a bei Durchlaufen eines bogenförmigen Bereichs der vorgegebenen Bahn im Verlauf einer Öffnungs- oder Schließbewegung des Torblatts aus der in der Zeichnung nicht erkennbaren Einbuchtung bzw. Bohrung herausgeschwenkt werden, um so eine störungsfreie Bewegung zu ermöglichen. Der Kegelstift 220a bildet Kopplungsflächen, die zusammenwirkend mit den Begrenzungsflächen der durch die komplementär zum Kegelstift 220a ausgeführten Bohrung im Endstück 112 a eine Übertragung von Schub- und Zugkräften von der Kopplungsstange 110 a auf die Kopplungsstange 220 a ermöglicht.

Die in Figur 9 dargestellte Ausführungsform der Erfindung unterscheidet sich im wesentlichen dadurch von der anhand der Figuren 2 bis 6 dargestellten Ausführungsform der Erfindung, daß die Kopplungsstangen 110b und 210 b außerhalb der Abdeckprofile 12 bzw. 22 freiliegend angeordnet sind, wobei die Führung der Bewegung der Kopplungsstangen 110b und 210 b in einer parallel zu der Schwenkachse verlaufenden Richtung mit Hilfe von die Kopplungsstangen 110b und 210b durchsetzenden Führungsschlitzen 116b und 216b bewirkt wird, in die die Kopplungsstangen 110b und 210b mit den Abdeckprofilen 12 bzw. 14 verbindende Schrauben eingelassen sind. Dabei sind die Schrauben 16b mit Spiel in den Schlitzen 116b bzw. 216b aufgenommen, um so eine störungsfrei geführte Schub- bzw. Zugbewegung der Kopplungsstangen 110b bzw. 210b in einer parallel zur Schwenkachse verlaufenden Richtung zu ermöglichen. Die Kopplungsstangen 110b und 210 b sind ebenso wie die Kopplungsstangen 110 und 210 der ersten Ausführungsform der Erfindung mit Endstücken 112b und 212b ausgestattet, welche bei fluchtender Anordnung der Kopplungsstangen 110b und 210b ineinander verhakt sind, um Schub- und Druckkräfte übertragen zu können.

Die Erfindung ist nicht auf die anhand der Zeichnung erläuterten Ausführungsbeispiele beschränkt. Vielmehr wird der Gegenstand der Erfindung durch die anhängigen Ansprüche definiert. Dabei ist auch an den Einsatz von Riegelanordnungen gedacht, bei denen die Riegeleinrichtung zum Sichern der Fluchttür in den den Türblattelementen benachbarten Torblattelementen aufgenommen ist. Ferner können die Kopplungsstangen auch mit geeigneten Vorspanneinrichtungen in Richtung der Verriegelungsstellung der Riegelanordnung vorgespannt sein. Selbstverständlich können erfindungsgemäße Riegelanordnungen auch an Türblattelementen angebracht werden, die einteilig, ohne Isolierstoffkern oder in Form von Aluminiumprofilen oder Holzprofilen gebildet sind.

## Patentansprüche

1. Sektionaltor mit einem Torblatt, einem in das Torblatt integrierten und bezüglich einer in einer Schließstellung des Torblatts vorzugsweise etwa in Schwererichtung verlaufenden Schwenkachse verschwenkbaren sowie mindestens zwei bezüglich einer etwa senkrecht zur Schwenkachse verlaufenden Kippachse gegeneinander verkippbare Türblattelemente (10, 20) aufweisenden Türblatt, einer zum Führen der Torblattbewegung zwischen einer Öffnungsstellung und einer Schließstellung ausgelegten Führungsschienenanordnung und einer Riegelanordnung, bei dem mindestens zwei Türblattelementen (10, 20) eine Riegeleinrichtung (24) mit jeweils mindestens einem zwischen einer Verriegelungsstellung und einer Freigabestellung verstellbaren Riegelement zugeordnet ist, mindestens zwei Riegeleinrichtungen (24) eine gemeinsame zum Verstellen der Riegelelemente betätigbare Betätigungseinrichtung zugeordnet ist und die Betätigungseinrichtung über eine Verbindungseinrichtung (320) an die Riegeleinrichtung (24) gekoppelt ist, wobei die Verbindungseinrichtung (320) mindestens zwei in Richtung der Schwenkachse aufeinanderfolgenden Türblattelementen (10, 20) zugeordnete, sich jeweils in Richtung der Schwenkachse erstreckende, in Richtung der Schwenkachse verschiebbar bezüglich den Türblattelementen (10, 20) gehaltene und bezüglich der Kippachse gegeneinander verkippbare Kopplungsstangen (110, 110a, 110b, 210, 210a, 210b) aufweist, **dadurch gekennzeichnet, daß** einander zugewandten axialen Enden der Kopplungsstangen (110, 110a, 110b, 210, 210a, 210b) in der Schließstellung des Torblatts zur Übertragung einer Schub- und/oder Zugbewegung in Richtung der Schwenkachse aneinander anlegbare Kopplungsflächen (114, 122, 214, 222) zugeordnet sind und die Kopplungsflächen (114, 122, 214, 222) m Verlauf einer Torblattbewegung längs eines bogenförmigen Abschnitts einer vorgegebenen Bahn vollständig voneinander lösbar sind.

2. Sektionaltor nach Anspruch 1, **dadurch gekennzeichnet, daß** mindestens einem axialen Ende mindestens einer Kopplungsstange (110, 110a, 110b, 210, 210a, 210b) mindestens zwei einander entgegengesetzte Kopplungsflächen (114, 122, 214, 222) zugeordnet sind, von denen eine zum Übertragen einer Schubkraft und die andere zum Übertragen einer Zugkraft ausgelegt ist.

3. Sektionaltor nach einem der vorhergehenden Ansprüche, **dadurch gekennzeichnet, daß** mindestens eine Kopplungsfläche (114, 122, 214, 222) durch ein mit der Kopplungsstange (110, 110a, 110b, 210, 210a, 210b) verbundenes, insbesondere einstückig damit ausgeführtes Endstück (112, 212) gebildet ist, das eine sich in eine senkrecht zu der Kippachse und der Schwenkachse aufgespannten Ebene erstreckende Einbuchtung (120) bzw. Bohrung aufweist, in der zumindest in der Schließstellung des Torblattes ein axialer Endbereich der benachbarten Kopplungsstange (110, 110a, 110b, 210, 210a, 210b) bzw. eines diesem zugeordneten Endstücks (112, 212) und/oder ein an dem Endbereich (220) vorgesehener und sich in einer senkrecht zu der durch die Kippachse und die Schwenkachse aufgespannten Ebene erstreckender Vorsprung zumindest teilweise aufgenommen ist.

4. Sektionaltor nach Anspruch 3, **dadurch gekennzeichnet, daß** die Einbuchtung (120) an ihrem dem axialen Ende des Endstücks (112, 212) zugewandten Rand zwei in Richtung der Kippachse voneinander beabstandete Führungsbereiche aufweist, zwischen denen zumindest in der Schließstellung des Torblatts ein den in der Einbuchtung (120) aufgenommenen Endbereich (220) mit dem außerhalb der Einbuchtung angeordneten Rest der Kopplungsstange (110, 110a, 110b, 210, 210a, 210b) bzw. des diesem zugeordneten Endstücks (112, 212) verbindender Verbindungsbereich (230) angeordnet ist, wobei der in der Einbuchtung (120) aufgenommene Endbereich (220) n Richtung der Kippachse eine größere Breite aufweist als der Verbindungsbereich, so daß mindestens eine dem Verbindungsbereich (230) zugewandte Kopplungsfläche (114, 122, 214, 222) des Endbereichs (220) an mindestens einer Kopplungsfläche (114, 122, 214, 222) mindestens eines Führungsbereichs anlegbar ist.

5. Sektionaltor nach einem der vorhergehenden Ansprüche, **dadurch gekennzeichnet, daß** mindestens eine Kopplungsstange (110, 110a, 110b, 210, 210a, 210b) verdrehsicher bezüglich dem Türblattelement gehalten ist.

6. Sektionaltor nach Anspruch 5, **dadurch gekennzeichnet, daß** mindestens eine Kopplungsstange (110, 110a, 110b, 210, 210a, 210b) verschiebbar in einer an dem Türblattelement festgelegten Führungseinrichtung aufgenommen ist.

7. Sektionaltor nach einem der vorhergehenden Ansprüche, **dadurch gekennzeichnet, daß** mindestens eine Kopplungsstange (110, 110a, 110b, 210, 210a, 210b) eine die Kopplungsstange (110, 110a, 110b, 210, 210a, 210b) in radialer Richtung erweiternde, vorzugsweise außerhalb der Führungseinrichtung angeordnete und in Axialrichtung mit der Kopplungsstange (110, 110a, 110b, 210, 210a, 210b) bewegbare Mitnehmereinrichtung (300) zum Ankoppeln der Kopplungsstange (110, 110a, 110b, 210, 210a, 210b) an die Riegeleinrichtung (24) zugeordnet ist.

8. Sektionaltor nach Anspruch 7, **dadurch gekennzeichnet, daß** die Mitnehmereinrichtung (300) mindestens ein von der Kopplungsstange (110, 110a, 110b, 210, 210a, 210b) durchsetztes und an ein Stellglied (15, 50) der Riegeleinrichtung (24) koppelbares Mitnehmerelement a (310) aufweist.

9. Sektionaltor nach Anspruch 8, **dadurch gekennzeichnet, daß** die Mitnehmereinrichtung (300) ein an der Kopplungsstange (110, 110a, 110b, 210, 210a, 210b) befestigtes und bezüglich dem Mitnehmerelement (310) in einer senkrecht zur Schwenkachse verlaufenden Ebene bewegbares Übertragungselement (320) zum Übertragen einer axialen Bewegung der Kopplungsstange (110, 110a, 110b, 210, 210a, 210b) auf das Mitnehmerelement aufweist.

10. Sektionaltor nach Anspruch 8 oder 9, **dadurch gekennzeichnet, daß** die Mitnehmereinrichtung (300) eine bezüglich dem Türblattelement festgelegte Führungsanordnung zum Führen und gegebenenfalls Begrenzen der Bewegung des Mitnehmerelementes (310) und/oder des Übertragungselementes (320) in Richtung der Schwenkachse aufweist.

11. Sektionaltor nach Anspruch 10, **dadurch gekennzeichnet, daß** die Führungsanordnung eine auch zum Befestigen der Riegeleinrichtung (24) bezüglich dem Türblattelement dienende Führungsplatte aufweist.

12. Sektionaltor nach Anspruch 11, **dadurch gekennzeichnet, daß** die Führungsplatte einen Führungsschlitz (352) aufweist, in den Führungsvorsprünge (316) des Führungselementes und/oder des Übertragungselementes (320) eingreifen.

13. Sektionaltor nach einem der Ansprüche 9 bis 12, **dadurch gekennzeichnet, daß** das Übertragungselement (320) von der Kopplungsstange (110, 110a, 110b, 210, 210a, 210b) durchsetzt und vorzugsweise mit einer Klemmeinrichtung an der Kopplungsstange (110, 110a, 110b, 210, 210a, 210b) befestigt ist.

## Claims

1. A sectional gate comprising: a gate leaf; a door leaf which is integrated into the gate leaf, which can be swivelled relative to a swivel axis preferably running substantially in the direction of gravity when the gate leaf is in its closed position, and which has at least two door leaf elements (10, 20) which can tilt against one another relative to a tilt axis running substantially perpendicular to the swivel axis; a guide rail arrangement adapted to guide the movement of the gate leaf between an open position and a closed position; and a locking arrangement; in which sectional gate a locking device (24) is assigned to at least two door leaf elements (10, 20) and comprises at least one respective locking element adjustable between a locked position and a release position , a common actuation device which can be actuated to adjust the locking elements is assigned to at least two locking devices (24) and the actuation device is coupled to the locking device (24) by means of a connection device (320), wherein the connection device (320) has coupling bars (110, 110a, 110b, 210, 210a, 210b) which are assigned to at least two door leaf elements (10, 20) consecutively arranged in the direction of the swivel axis, and which each extend in the direction of the swivel axis and are held in position such that they can move in the direction of the swivel axis relative to the door leaf elements (10, 20) and can tilt against each other relative to the tilt axis, **characterised in that** coupling surfaces (114, 122, 214, 222) which can come to rest against each other are assigned to axial ends of the coupling bars (110, 110a, 110b, 210, 210a, 210b) facing each other in the closed position of the gate leaf to transfer a push and/or pull movement in the direction of the swivel axis, and **in that** the coupling surfaces (114, 122, 214, 222) can be completely detached from each other in the course of a movement of the gate leaf along an arc-shaped section of a predetermined path.

2. The sectional gate according to claim 1, **characterised in that** at least two coupling surfaces (114, 122, 214, 222) located opposite each other are assigned to at least one axial end of at least one coupling bar (110, 110a, 110b, 210, 210a, 210b), one of which is adapted to transfer a pull force, the other to transfer a pull force.

3. The sectional gate according to one of the preceding claims, **characterised in that** at least one coupling surface (114, 122, 214, 222) is formed by an end piece (112, 212) connected to the coupling bar (110, 110a, 110b, 210, 210a, 210b), thereby in particular forming a single piece, said end piece having a recess (120) or hole extending on a plane determined perpendicular to the tilt axis and the swivel axis to at least partially accommodate, at least in the closed position of the gate leaf, an axial end area of the neighbouring coupling bar (110, 110a, 110b, 210, 210a, 210b) or an end piece (112, 212) assigned thereto and/or a projection provided on the end area (220) and extending in a direction running perpendicular to the plane determined by the tilt axis and swivel axis.

4. The sectional gate according to claim 3, **characterised in that** the edge of the recess (120) facing towards the axial end of the end piece (112, 212) has two guide areas at a distance from each other in the direction of the tilt axis, between which guide areas there is located, at least in the closed position of the gate leaf, a connecting area (230) which connects the end area (220) which is accommodated in the recess (120) with the remainder of the coupling bar (110, 110a, 110b, 210, 210a, 210b) situated outside the recess or with the remainder of the end piece (112, 212) assigned thereto, wherein the end area (220) inserted in the recess (120) is wider across the tilt axis than the width of the connecting area, so that at least one coupling surface (114, 122, 214, 222) of the end area (220) facing the connecting area (230) can rest against at least one coupling surface (114, 122, 214, 222) of at least one guide area.

5. The sectional gate according to one of the preceding claims, **characterised in that** at least one coupling bar (110, 110a, 110b, 210, 210a, 210b) is held in position such that it cannot rotate relative to the door leaf element.

6. The sectional gate according to claim 5, **characterised in that** at least one coupling bar (110, 110a, 110b, 210, 210a, 210b) is inserted in a guide device fixed to the door leaf element such that the coupling bar can move.

7. The sectional gate according to one of the preceding claims, **characterised in that** a driver device (300) for connecting the coupling bar (110, 110a, 110b, 210, 210a, 210b) to the locking device (24) is assigned to at least one coupling bar (110, 110a, 110b, 210, 210a, 210b), with said driver device expanding the coupling bar (110, 110a, 110b, 210, 210a, 210b) radially, preferably being located outside the guide device and being movable in an axial direction with the coupling bar (110, 110a, 110b, 210, 210a, 210b).

8. The sectional gate according to claim 7, **characterised in that** the driver device (300) has at least one driver element (310) through which the coupling bar (110, 110a, 110b, 210, 210a, 210b) is inserted and which can be connected to an actuator (15, 50) of the locking device (24).

9. The sectional gate according to claim 8, **characterised in that** the driver device (300) has a transfer element (320) attached to the coupling bar (110, 110a, 110b, 210, 210a, 210b) and movable, relative to the driver element (310), on a plane running perpendicular to the swivel axis for transferring an axial movement of the coupling bar (110, 110a, 110b, 210, 210a, 210b) to the driver element.

10. The sectional gate according to claim 8 or 9, **characterised in that** the driver device (300) has a guide arrangement which is fixed relative to the door leaf element for guiding and where necessary limiting the movement of the driver element (310) and/or transfer element (320) in the direction of the swivel axis.

11. The sectional gate according to claim 10, **characterised in that** the guide arrangement has a guide plate also serving to fix the locking device (24) in position relative to the door leaf element.

12. The sectional gate according to claim 11, **characterised in that** the guide plate has a guiding slot (352) in which the guide projections (316) of the guide element and/or transfer element (320) engage.

13. The sectional gate according to one of claims 9 to 12, **characterised in that** the coupling bar (110, 110a, 110b, 210, 210a, 210b) is inserted through the transfer element (320), which is preferably attached to the coupling bar (110, 110a, 110b, 210, 210a, 210b) with a clamping device.

## Revendications

1. Porte sectionnelle comportant un battant de porte ; un vantail de portillon intégré dans le battant de porte en étant apte à pivoter par rapport à un axe de pivotement orienté de préférence sensiblement dans le sens de la gravité, lorsque le battant de porte se trouve en position de fermeture, et présentant au moins deux éléments de vantail de portillon (10, 20) susceptibles de basculer les uns contre les autres par rapport à un axe de basculement orienté sensiblement perpendiculairement à l'axe de pivotement ; un agencement de rails de guidage destiné à guider le déplacement du battant de porte entre une position d'ouverture et une position de fermeture ; et un agencement de verrouillage ; dans laquelle porte sectionnelle un dispositif de verrouillage (24) est associé à au moins deux éléments de vantail de portillon (10, 20) en comportant respectivement au moins un élément de verrouillage pouvant passer d'une position de verrouillage à une position de dégagement, un dispositif d'actionnement commun permettant le changement entre les positions des éléments de verrouillage est associé à au moins deux dispositifs de verrouillage (24) et le dispositif d'actionnement est couplé au dispositif de verrouillage (24) par le biais d'un dispositif de liaison (320), ledit dispositif de liaison (320) présentant des barres de couplage (110, 110a, 110b, 210, 210a, 210b) qui sont associées à au moins deux éléments de vantail de portillon (10, 20) consécutifs dans le sens de l'axe de pivotement, en s'étendant chacune dans le sens de l'axe de pivotement et en étant retenues déplaçables dans le sens de l'axe de pivotement par rapport aux éléments de vantail de portillon (10, 20) et pouvant basculer l'une contre l'autre par rapport à l'axe de basculement; **caractérisée en ce que** des surfaces de couplage (114, 122, 214, 222) susceptibles d'être placées l'une contre l'autre sont associées à des extrémités axiales des barres de couplage (110, 110a, 110b, 210, 210a, 210b) en regard l'une de l'autre dans la position de fermeture du battant de porte pour transmettre un mouvement de traction et/ou de poussée dans le sens de l'axe de pivotement et **en ce que** les surfaces de couplage (114, 122, 214, 222) sont totalement dissociables au cours du déplacement du battant de porte le long d'une section arquée d'une trajectoire prédéfinie.

2. Porte sectionnelle selon la revendication 1, **caractérisée en ce qu'**au moins deux surfaces de couplage (114, 122, 214, 222) opposées l'une à l'autre sont associées à au moins une extrémité axiale d'au moins une barre de couplage (110, 110a, 110b, 210, 210a, 210b), dont l'une est conçue pour transmettre une force de poussée et l'autre pour transmettre une force de traction.

3. Porte sectionnelle selon l'une des revendications précédentes, **caractérisée en ce qu'**au moins une surface de couplage (114, 122, 214, 222) est constituée par une pièce terminale (112, 212) reliée à la barre de couplage (110, 110a, 110b, 210, 210a, 210b) en étant notamment conçue d'un seul tenant avec cette dernière, laquelle pièce terminale présente une échancrure (120) ou un creux qui s'étend dans un plan perpendiculaire à l'axe de basculement et à l'axe de pivotement et dans laquelle échancrure ou lequel creux est/sont reçue(s) au moins partiellement, au moins dans la position de fermeture du battant de porte, une section terminale axiale de la barre de couplage (110, 110a, 110b, 210, 210a, 210b) voisine ou une pièce terminale (112, 212) associée à celle-ci et/ou une saillie prévue sur la section terminale (220) en s'étendant dans une direction perpendiculaire au plan passant par l'axe de basculement et l'axe de pivotement.

4. Porte sectionnelle selon la revendication 3, **caractérisée en ce que** l'échancrure (120) présente, sur son bord tourné vers l'extrémité axiale de la pièce terminale (112, 212), deux sections de guidage espacées l'une de l'autre dans le sens de l'axe de basculement, entre lesquelles est disposée, au moins dans la position de fermeture du battant de porte, une section de liaison (230) reliant la section terminale (220) reçue dans l'échancrure (120) au reste de la barre de couplage (110, 110a, 110b, 210, 210a, 210b), situé à l'extérieur de l'échancrure, ou de la pièce terminale (112, 212) associée à celui-ci, ladite section terminale (220) reçue dans l'échancrure (120) présentant une plus grande largeur dans le sens de l'axe de basculement que ladite section de liaison, si bien qu'au moins une surface de couplage (114, 122, 214, 222) de la section terminale (220), qui est tournée vers la section de liaison (230), est susceptible d'être placée contre au moins une surface de couplage (114, 122, 214, 222) d'au moins une section de guidage.

5. Porte sectionnelle selon l'une des revendications précédentes, **caractérisée en ce qu'**au moins une barre de couplage (110, 110a, 110b, 210, 210a, 210b) est retenue bloquée en rotation par rapport à l'élément de vantail de portillon.

6. Porte sectionnelle selon la revendication 5, **caractérisée en ce qu'**au moins une barre de couplage (110, 110a, 110b, 210, 210a, 210b) est reçue avec faculté de déplacement dans un dispositif de guidage fixé à l'élément de vantail de portillon.

7. Porte sectionnelle selon l'une des revendications précédentes, **caractérisée en ce qu'**il est associé, à au moins une barre de couplage (110, 110a, 110b, 210, 210a, 210b), un dispositif d'entraîneur (300) qui élargit la barre de couplage (110, 110a, 110b, 210, 210a, 210b) dans le sens radial et est situé de préférence en dehors du dispositif de guidage et est déplaçable dans le sens axial avec la barre de couplage (110, 110a, 110b, 210, 210a, 210b), lequel permet de coupler la barre de couplage (110, 110a, 110b, 210, 210a, 210b) au dispositif de verrouillage (24).

8. Porte sectionnelle selon la revendication 7, **caractérisée en ce que** le dispositif d'entraîneur (300) présente au moins un élément d'entraîneur (310) traversé par la barre de couplage (110, 110a, 110b, 210, 210a, 210b) et susceptible d'être couplé à un actionneur (15, 50) du dispositif de verrouillage (24).

9. Porte sectionnelle selon la revendication 8, **caractérisée en ce que** le dispositif d'entraîneur (300) présente un élément de transmission (320) permettant de transmettre un mouvement axial de la barre de couplage (110, 110a, 110b, 210, 210a, 210b) à l'élément d'entraîneur, lequel élément de transmission est fixé à la barre de couplage (110, 110a, 110b, 210, 210a, 210b) et est mobile par rapport à l'élément d'entraîneur (310) dans un plan perpendiculaire à l'axe de pivotement.

10. Porte sectionnelle selon la revendication 8 ou 9, **caractérisée en ce que** le dispositif d'entraîneur (300) présente un agencement de guidage fixe par rapport à l'élément de vantail de portillon et destiné à guider et éventuellement à limiter le mouvement de l'élément d'entraîneur (310) et/ou de l'élément de transmission (320) dans le sens de l'axe de pivotement.

11. Porte sectionnelle selon la revendication 10, **caractérisée en ce que** l'agencement de guidage présente une plaque de guidage servant également à la fixation du dispositif de verrouillage (24) par rapport à l'élément de vantail de portillon.

12. Porte sectionnelle selon la revendication 11, **caractérisée en ce que** la plaque de guidage présente une rainure de guidage (352) dans laquelle viennent s'introduire des saillies de guidage (316) de l'élément de guidage et/ou de l'élément de transmission (320).

13. Porte sectionnelle selon l'une des revendications 9 à 12, **caractérisée en ce que** l'élément de transmission (320) est traversé par la barre de couplage (110, 110a, 110b, 210, 210a, 210b) et est de préférence fixée à la barre de couplage (110, 110a, 110b, 210, 210a, 210b) par un dispositif de serrage.
